# EUROPÄISCHE PATENTSCHRIFT

(11) **EP 0 344 117 B1**
(45) Veröffentlichungstag und Bekanntmachung des Hinweises auf die Patenterteilung: **15.12.1993**
(21) Anmeldenummer: 89810372.6
(22) Anmeldetag: 19.05.1989
(51) Int. Cl.: B21K 5/10, B21K 1/54, B25D 17/08

(54) **Verfahren und Vorrichtung zum Walzen von Nuten in Einsteckenden von Werkzeugen**
Method and apparatus for rolling grooves in tool shanks
Procédé et dispositif pour laminer des rainures dans des queues d'outils

(30) Priorität: 25.05.1988 DE 3817680
(43) Veröffentlichungstag der Anmeldung: 29.11.1989
(73) Patentinhaber: HILTI Aktiengesellschaft, 9494 Schaan (LI)
(72) Erfinder: Soehnlein, Dieter, D-8912 Kaufering (DE); Wirths, Dieter, Dr., D-8910 Landsberg am Lech (DE); Knoller, Anton, D-8910 Landsberg am Lech (DE); Kunert, Peter, D-8912 Kaufering (DE)
(74) Vertreter: Wildi, Roland

(56) Entgegenhaltungen:
- AU-B- 566 086
- DE-A- 2 065 191
- DE-A- 3 015 893
- GB-A- 2 127 327
- US-A- 685 417

## Beschreibung

Die Erfindung betrifft ein Umformungsverfahren zur Herstellung von Nuten in Einsteckenden von Bohr- und Meisselwerkzeugen, wobei in das Einsteckende der Werkzeuge wenigstens zwei Nuten in ihrer vollen Tiefe mittels einer der Anzahl von Nuten entsprechenden Anzahl von Segmenten in einem einzigen Durchgang gleichzeitig eingewalzt werden, wobei die Segmente sich je um eine Achse, die in einer senkrecht zur Achse des Einsteckendes stehenden Ebene liegt, verdrehen und zwischen Einsteckende und Achsen der Segmente parallel zur Achse des Einsteckendes eine Relativbewegung erfolgt.

Werkzeuge der vorgenannten Art sind beispielsweise aus der DE-C-2 551 125 bekannt und werden insbesondere für die Gesteinsbearbeitung verwendet. Zu diesem Zweck werden die Werkzeuge in eine Aufnahme eines Antriebsgerätes eingesetzt, wobei diese Aufnahme feststehende oder radial ausrückbare Verriegelungselemente aufweist, die formschlüssig in die Nuten des Einsteckendes der Werkzeuge eingreifen. Ueber diese Verriegelungselemente kann einerseits ein Drehmoment auf das Werkzeug übertragen und andererseits ein Herausstossen des Werkzeuges aus der Aufnahme verhindert werden.

Die genannten, der formschlüssigen Halterung in der Aufnahme dienenden Nuten des Einsteckendes sind auf verschiedene Arten herstellbar. So ist es beispielsweise bekannt, die Nuten spanabhebend herzustellen. Diese spanabhebende Herstellung weist die an sich bekannten Nachteile, wie hoher Zeitaufwand und ungünstige Beeinflussung des Werkstoffes durch Unterbrechung des Faserverlaufes auf. Das weiterhin bekannte Prägeverfahren entsprechend DE-A-3 015 893 konnte die Nachteile insbesondere hinsichtlich Zeitaufwand ebenfalls nicht vollumfänglich beseitigen. Darüber hinaus ist aufgrund der bei diesem Umformungsverfahren auftretenden hohen Kräfte ein relativ grosser apparativer Aufwand erforderlich.

Aus der DE-A-2 065 191 ist eine Vorrichtung zum Eindrücken von Steuerschlitzen in die Wand eines vorgearbeiteten Schieberkerns bekannt. Bei dieser Vorrichtung sind zum Eindrücken der Steuerschlitze Segmente vorgesehen, welche um eine senkrecht zur Achse des Schieberkerns stehende Achse schwenkbar sind. Während des Eindrückvorganges findet zwischen den dem Eindrücken dienenden Segmenten und dem Schieberkern eine Relativbewegung parallel zur Achse des Schieberkerns statt.

Der Erfindung liegt die Aufgabe zugrunde, eine Umformungsverfahren zu schaffen, das eine einfache und rationelle Herstellung der Nuten in Einsteckenden von Bohr- und Meisselwerkzeugen ermöglicht, ohne dass ein Fliessen des Werkstoffes in Achsrichtung des Einsteckendes erfolgt.

Erfindungsgemäss wird dies durch die Merkmale des Anspruchs 1 erreicht.

Durch das erfindungsgemässe Verfahren werden die Nuten beim Abwälzen der Segmente kontinuierlich hergestellt, was gegenüber einem reinen Prägevorgang einerseits kleinerer Umformkräfte bedarf und andererseits ein besseres Fliessen des Werkstoffes ermöglicht. Dieses Fliessen des Werkstoffes ergibt einen günstigen Faserverlauf des Werkstoffes im Bereich des Einsteckendes. Das Walzen der Nuten kann vom freien Ende des Einsteckendes oder vom entgegengesetzten Ende her, dh direkt ins volle erfolgen.

Die Nuten werden in einem Durchgang auf die volle Tiefe eingewalzt. Dieses Einwalzen der Nuten auf die volle Tiefe wird insbesondere durch die kontinuierliche Umformung des Werkstoffes und den gegenüber einem reinen Prägevorgang geringeren Kraftbedarf ermöglicht. Das Einwalzen der Nuten in einem Durchgang ermöglicht eine rationelle Fertigung und eine hohe Oberflächengüte im Bereich der Längsnuten. Die Nuten können eine in Längsrichtung oder in Umfangsrichtung des Einsteckendes verlaufende Längserstreckung aufweisen.

Bei der Herstellung des Einsteckendes werden mehrere Nuten gleichzeitig eingewalzt. Bei einem gleichzeitigen Einwalzen mehrerer symmetrisch angeordneter Nuten können die beim Walzen entstehenden seitlichen Kräfte ausgeglichen werden. Werden alle Nuten gleichzeitig eingewalzt, so können nachträgliche Querschnittsveränderungen der bereits hergestellten Nuten vermieden werden. Aus der Sicht der Anordnung der Nuten sind dem Verfahren keine Grenzen gesetzt. So können beispielsweise zwei Nuten einander diametral gegenüberliegen oder es können drei symmetrisch verteilt angeordnete Nuten vorgesehen sein. Anstelle von einzelnen axialen Nuten können auch ganze Gruppen von beispielsweise axial hintereinander angeordneten Nuten in das Einsteckende eingewalzt werden.

Es hat sich gezeigt, dass bei der Anordnung von relativ vielen, über den Umfang verteilten Nuten auch eine Längenänderung des Einsteckendes stattfindet. Diese Längenänderung tritt insbesondere ab drei Nuten massgebend in Erscheinung und hat zur Folge, dass der Querschnitt des Einsteckendes insbesondere an den Uebergängen zu den Nuten eine Reduzierung erfährt. Diese Reduzierung wirkt sich dahingehend nachteilig aus, dass sich die zum Uebertragen des Drehmomentes erforderliche, im wesentlichen radial verlaufende Fläche der Nuten reduziert, so dass die verbleibenden Wandungsteile der Nuten eine Ueberbeanspruchung erfahren und dadurch ein vorzeitiger Verschleiss sowohl an den Einsteckenden als auch an den aufnahmeseitigen Verriegelungselementen auftritt. Unter der Voraussetzung, dass eine solche nachteilige Querschnittsreduzierung nur durch Unterbindung der Längenänderung vermieden werden kann, wird gemäss der Erfindung vorgeschlagen, bei wenigstens einem Teil der Nuten am Nutengrund eine das Fliessen des Werkstoffes verhindernde Profilierung mit im wesentlichen in Achsrichtung des Einsteckendes wirkenden Anschlagflächen einzuwalzen. Eine solche Profilierung schafft während dem Abwälzvorgang zwischen Segment und Einsteckende eine Art momentanen Formschluss, welcher ein Fliessen des Werkstoffes in Längsrichtung dank der in Achsrichtung wirkenden Anschlagflächen der Profilierung blockiert. Der Werkstoff wird damit gezwungen, auch bei einer durch Anordnung einer Vielzahl von Nuten hervorgerufenen starken Verformung radial ausreichend zu fliessen, so dass selbst im Bereich der Uebergänge zu den Nuten keine Querschnittsreduzierungen auftreten. Anstelle einer Profilierung am Nutengrund kann das Werkstück beispielsweise auch durch axiale Anschläge eingespannt und beim Walzen der Nuten somit in seiner Längenausdehnung begrenzt werden.

Eine aus DE-A-2 065 191 bekannte Vorrichtung, die sich zum Einwalzen von wenigstens zwei Nuten in das Einsteckende von Bohr- und Meisselwerkzeugen mittels Segmenten eignet, wobei jedes Segment an einem um eine Achse, die in einer senkrecht zur Achse des Einsteckendes stehenden Ebene liegt, drehbar gelagerten Hebel angeordnet ist und zwischen Einsteckende und Achsen der Hebel eine Relativbewegung parallel zur Achse des Einsteckendes erfolgen kann, zeichnet sich erfindungsgemäß dadurch aus, dass die Segmente eine Gegenprofilierung aufweisen, die ein Fliessen des Werkstoffes in Achsrichtung des Einsteckendes während des Einwalzens verhindert. Beim Schwenken der Segmente um die zur Achsrichtung des Einsteckendes im wesentlichen senkrecht stehende Achse wälzen sich die Segmente somit in Achsrichtung am Einsteckende ab. Die Relativbewegung zwischen den Segmenten und dem Einsteckende kann durch axiales Verschieben der Achse der Segmente oder durch eine Vorschubbewegung des Einsteckendes zustande kommen. Die Segmente sind dabei an drehbar gelagerten Hebeln angeordnet, wobei dies beispielsweise durch eine lösbare Verbindung erfolgen kann. Dadurch beseht die Möglichkeit, die Segmente nach deren Verschleiss auszuwechseln. Die Hebel sind vorzugsweise zweiarmig mit einem vom Segment wegragenden Betätigungsarm ausgebildet. Die Gegenprofilierung mit im wesentlichen in Achsrichtung wirkenden Anschlagflächen schafft während dem Abwälzvorgang zwischen Segment und Einsteckende eine Art momentanen Formschluss, der ein Fliessen des Werkstoffes in Achsrichtung des Einsteckendes verhindert. Der Werkstoff wird dadurch gezwungen, in radialer Richtung ausreichend zu fliessen.

Für das Verdrehen des Hebels ist vorteilhaft ein Arbeitszylinder vorgesehen. Der Arbeitszylinder kann beispielsweise mittels Druckluft oder zweckmässigerweise mittels einer hydraulischen Flüssigkeit betrieben werden. Da bei relativ geringem Weg verhältnismässig hohe Kräfte notwendig sind, eignen sich als Arbeitszylinder insbesondere hydraulisch betriebene Zylinder, welche auch einen guten Gleichlauf mehrerer gleichzeitig miteinander zu betätigender Zylinder ermöglichen.

Die Erfindung soll nachstehend anhand der sie beispielsweise wiedergebenden Zeichnungen näher erläutert werden. Es zeigen:
- Fig. 1: eine schematische Darstellung einer Vorrichtung zur Durchführung des erfindungsgemäßen Verfahrens, zu Beginn des Walzvorganges;
- Fig. 2: die Vorrichtung gemäss Fig. 1, am Ende des Walzvorganges;
- Fig. 3: einen Schnitt durch die in Fig. 1 dargestellte Vorrichtung, entlang der Linie III-III;
- Fig. 4: einen Ausschnitt der in Fig. 2 dargestellten Vorrichtung, in stark vergrössertem Massstab.

Die aus Fig. 1 bis 4 ersichtliche Vorrichtung zur Herstellung eines Einsteckendes 1 weist Segmente 2 auf, die an einem Hebel 3 angeordnet sind. Der Hebel 3 ist um eine zur Achsrichtung des Einsteckendes 1 im wesentlichen senkrecht stehende Achse 4 drehbar gelagert. Die Hebel 3 sind zweiarmig ausgebildet und an dem den Segmenten 2 gegenüberliegenden Ende über Bolzen 5 mit einer Schubstange 6 verbunden. Die Schubstange 6 steht über einen Kugelkopf 6a in Verbindung mit einem Ringkolben 7, der in einem Arbeitszylinder 8 in Achsrichtung des Einsteckendes 1 verschiebbar ist. Das Verschieben des Ringkolbens 7 erfolgt mittels einer Hydraulikflüssigkeit 9, welche dem Arbeitszylinder 8 über einen Anschlussstutzen 10 zugeführt wird.

In der in Fig. 1 dargestellten Ausgangslage wird das Einsteckende 1 zwischen die Segmente 2 zugeführt. Durch die symmetrische Anordnung der Segmente 2 wird das Einsteckende 1 dabei gleichzeitig zentriert. Durch Betätigung des Arbeitszylinders 8 wird nun der Ringkolben 7 in die in Fig. 2 dargestellte Endstellung bewegt. Die mit den Hebeln 3 verbundenen Segmente 2 wälzen sich dabei in Achsrichtung am Einsteckende 1 ab und walzen Nuten 1a in die Oberfläche des Einsteckendes 1 ein. Die Hebel 3 werden dabei vom Ringkolben 7 über die Schubstange 6 um die Achse 4 gedreht. Nach dem Walzvorgang wird das Einsteckende 1 freigegeben und die Hebel 3 können durch den Ringkolben 7 wieder in die in Fig. 1 dargestellte Ausgangslage zurückgedreht werden. Damit ist die Vorrichtung wiederum zur Herstellung der Nuten 1a an einem weiteren Einsteckende 1 bereit.

Wie Fig. 3 zeigt, sind über den Umfang des Einsteckendes 1 insgesamt vier mit Hebeln 3 verbundene Segmente 2 angeordnet. Die Hebel 3 sind über die Achsen 4 mit Konsolen 11 verbunden. Die Konsolen 11 sind auf einer in Fig. 1 und 2 nicht dargestellten Planscheibe 12 befestigt. Anstelle von vier Konsolen 11 können jedoch auch zwei, drei oder sechs Konsolen 11 auf der Planscheibe 12 angeordnet werden. Wie aus Fig. 3 deutlich ersichtlich ist, wird das Einsteckende 1 von den Segmenten 2 über den gesamten Umfang umgeben. Dadurch wird beim Walzen der Nuten 1a die Erzielung eines präzisen Querschnittes des Einsteckendes 1 gewährleistet.

Wie die aus Fig. 4 ersichtliche, im Massstab vergrösserte Darstellung zeigt, sind die Nuten 1a am Nutengrund mit einer Profilierung 1b versehen, welche im wesentlichen in Achsrichtung wirkende Anschlagflächen 1c aufweist. Die Profilierung 1b wird gleichzeitig mit den Nuten 1a durch die am Hebel 3 angeordneten Segmente 2 in die Oberfläche des Einsteckendes 1 eingewalzt. Die Segmente 2 sind zu diesem Zwecke mit einer der Profilierung 1b entsprechenden Gegenprofilierung 2a versehen. Die Profilierung 1b verhindert beim Walzen der Nuten 1a eine zu starke Längenänderung des Einsteckendes und ermöglicht dabei die Ausbildung eines kantigen Profils des Einsteckendes 1. Eine durch die Längenänderung des Einsteckendes 1 zustande kommende Querschnittsveränderung wird dadurch vermieden.

## Patentansprüche

1. Umformungsverfahren zur Herstellung von Nuten in Einsteckenden von Bohr- und Meisselwerkzeugen, **dadurch gekennzeichnet**, daß in das Einsteckende (1) der Werkzeuge wenigstens zwei Nuten (1a) in ihrer vollen Tiefe mittels einer der Anzahl von Nuten (1a) entsprechenden Anzahl von Segmenten (2) in einem einzigen Durchgang gleichzeitig eingewalzt werden, wobei die Segmente sich je um eine Achse (4), die in einer senkrecht zur Achse des Einsteckendes (1) stehenden Ebene liegt, verdrehen und zwischen Einsteckende (1) und Achsen (4) der Segmente (2) parallel zur Achse des Einsteckendes (1) eine Relativbewegung erfolgt, und wobei bei wenigstens einem Teil der Nuten (1a) am Nutengrund eine, das Fliessen des Werkstoffes in Achsrichtung des Einsteckendes (1) verhindernde, Profilierung (1b) mit im wesentlichen in Achsrichtung des Einsteckendes (1) wirkenden Anschlagflächen (1c) eingewalzt wird.

2. Vorrichtung zum Einwalzen von wenigstens zwei Nuten (1a) in das Einsteckende (1) von Bohr- und Meisselwerkzeugen mittels Segmenten (2), wobei jedes Segment an einem um eine Achse (4), die in einer senkrecht zur Achse des Einsteckendes (1) stehenden Ebene liegt, drehbar gelagerten Hebel angeordnet ist und zwischen Einsteckende (1) und Achsen (4) der Hebel eine Relativbewegung parallel zur Achse des Einsteckendes (1) erfolgen kann, dadurch gekennzeichnet, dass die Segmente (2) eine Gegenprofilierung aufweisen, die ein Fliessen des Werkstoffes in Achsrichtung des Einsteckendes (1) während des Einwalzens verhindert.

3. Vorrichtung nach Anspruch 2, dadurch gekennzeichnet, dass zum Verdrehen der Hebel (3) Arbeitszylinder (8) vorgesehen sind.

## Claims

1. Forming process for producing grooves in the shank ends of drills and chiselling tools, **characterised in that** at least two grooves (1a) are rolled simultaneously and in one work cycle to full depth into the shank end (1) by means of a number of segments (2) corresponding with the number of grooves (1a), wherein the segments rotate around a respective axis (4) in a plane which is positioned vertically to the axis of the shaft end (1), and wherein a relative movement is made between the shank end (1) and the axes (4) of the segments (2) parallel with the axis of the shank end (1), and wherein at least a portion of the grooves (1a) have a bottom profile (1b) rolled into the groove, which prevents the work material from flowing in the axial direction of the shank end (1), with abutment surfaces (1c) which act substantially in the axial direction of the shank end (1).

2. Device for rolling at least two grooves (1a) into the shank end (1) of drills and chiselling tools by means of segments (2), wherein each segment is placed on a plane, which is rotatable around an axis (4) which is placed in a vertical plane relative to the axis of the shank end (1), and wherein a relative movement parallel with the axis of the shank end (1) can be made between shank end (1) and axes (4) of the levers, **characterised in that** the segments (2) have a counter profile which prevents a flow of work material in the axial direction of the shaft end (1) whilst rolling.

3. Device according to claim 2, **characterised in that** operating cylinders (8) are provided for turning the levers (3).

## Revendications

1. Procédé de formage pour la réalisation de rainures dans des tiges d'emmanchement d'outils de perçage et de burinage, caractérisé en ce que dans la tige d'emmanchement (1) des outils, sont laminées simultanément, en une seule passe et sur leur profondeur totale, au moins deux rainures (1a) au moyen de segments (2) dont le nombre correspond au nombre des rainures (1a), les segments tournant respectivement autour d'un axe (4) situé dans un plan perpendiculaire par rapport à l'axe de la tige d'emmanchement (1), un mouvement relatif s'effectuant entre la tige d'emmanchement (1) et les axes (4) des segments (2), parallèlement à l'axe de la tige d'emmanchement (1), et un profil (1b) qui empêche le fluage du matériau dans le sens axial de la tige d'emmanchement (1) et est muni de surfaces d'arrêt (1c) qui agissent sensiblement dans le sens axial de la tige d'emmanchement (1), étant laminé pour au moins une partie des rainures (1a) dans le fond des rainures.

2. Dispositif pour laminer au moins deux rainures (1a) dans la tige d'emmanchement (1) d'outils de perçage et de burinage au moyen de segments (2), chaque segment étant fixé sur un levier monté de manière à pouvoir tourner autour d'un axe (4) situé dans un plan perpendiculaire par rapport à l'axe de la tige d'emmanchement (1) et un mouvement relatif pouvant s'effectuer entre la tige d'emmanchement (1) et les axes (4) des leviers, parallèlement à l'axe de la tige d'emmanchement (1), caractérisé en ce que les segments (2) présentent un profilage conjugué qui empêche pendant le laminage un fluage du matériau dans le sens axial de la tige d'emmanchement (1).

3. Dispositif selon la revendication 2, caractérisé en ce qu'il comprend des cylindres de travail (8) pour la mise en rotation des leviers (3).
